# FASCICULE DE BREVET EUROPEEN

(11) **EP 3 112 949 B1**
(45) Date de publication et mention de la délivrance du brevet: **25.04.2018**
(21) Numéro de dépôt: 15174850.6
(22) Date de dépôt: 01.07.2015
(51) Int. Cl.: G04B 1/10, G04B 1/18, G04B 1/22

(54) **SOURCE D'ENERGIE MECANIQUE POUR MOUVEMENT HORLOGER**
MECHANISCHE ENERGIEQUELLE FÜR UHRWERK
MECHANICAL POWER SOURCE FOR A CLOCK MOVEMENT

(43) Date de publication de la demande: 04.01.2017
(73) Titulaire: Cartier International AG, 6312 Steinhausen (CH)
(72) Inventeur: Guerlesquin, Gaël, 2052 Fontainemelon (CH); Moyse, Romain, 25500 Montlebon (FR)
(74) Mandataire: e-Patent SA

(56) Documents cités:
- EP-A1- 2 515 185
- CH-A- 287 276
- US-A- 167 372

## Description

### Domaine technique

La présente invention concerne une source d'énergie mécanique, pour mouvement horloger, comportant
un barillet comprenant un arbre et un tambour, coaxiaux et libres de tourner l'un par rapport à l'autre, le tambour logeant un ressort agencé en spirale autour de l'arbre et présentant une première portion de liaison reliée à l'arbre et une seconde portion de liaison reliée au tambour, le barillet comprenant
- un organe d'entrée destiné à être agencé en prise avec un mécanisme de remontage du mouvement horloger pour permettre de charger le ressort,
- un organe de sortie destiné à être agencé en prise avec un mobile du mouvement horloger pour permettre au ressort de libérer son énergie dans le mouvement horloger, sous la forme d'un couple de sortie.

### Etat de la technique

Des sources d'énergie mécanique de ce type sont bien connues dans le domaine de l'horlogerie.

Un problème reconnu qui est associé à l'utilisation d'un ressort de barillet réside dans le fait que le couple de sortie qu'il délivre au mouvement horloger dépend généralement de son état de charge. Or, les performances chronométriques d'un mouvement horloger dépendent en grande partie du couple délivré par le barillet.

Ainsi, de nombreux développements ont déjà été effectués pour tenter soit de minimiser l'impact de la variation du couple délivré par le barillet sur le fonctionnement de la base de temps du mouvement horloger, soit de rendre ce couple le plus constant possible.

La première approche a notamment permis le développement de mouvements horlogers du type à force constante ou à remontoir d'égalité. Toutefois, ces mouvements horlogers sont difficiles à mettre au point et donc coûteux, ce qui en limite l'utilisation dans des pièces de très haut de gamme. En outre, les mécanismes correspondants sont souvent délicats et leur fiabilité peut rapidement être mise à mal notamment en cas de choc.

Aussi, la Demanderesse a effectué des recherches pour mettre au point une solution relevant plutôt de la seconde approche mentionnée ci-dessus.

Cette seconde approche a déjà conduit à différents types de solutions par le passé.

On connaît d'une part des constructions dans lesquelles un travail a été réalisé sur le barillet et son ressort pour tenter de réduire autant que possible les variations de couple en sortie de barillet. A titre d'exemple, la demande de brevet CH704576A2 divulgue un mode de pliage particulier d'un ressort de barillet permettant de limiter les variations du couple délivré par le barillet correspondant en fonction de l'état de charge du ressort. D'autres solutions connues (et reprises dans le document précité) portent sur la fabrication d'un ressort de barillet dont la section transversale est variable pour prendre en compte la modification de ses propriétés mécaniques en fonction de son état de charge.

La présente invention concerne toutefois une solution alternative à celle qui vient d'être décrite. En effet, la source d'énergie mécanique selon l'invention comporte avantageusement un mécanisme de régulation du couple de sortie agencé pour en limiter les variations dans une plage d'utilisation prédéfinie en termes d'état de charge du ressort de barillet.

Des constructions présentant de telles caractéristiques ont également déjà été développées, pour réduire les variations du couple délivré au mouvement horloger par le barillet, en couplant un mécanisme de compensation du couple délivré directement à la sortie du barillet. A titre d'exemple, chacune des demandes de brevet WO2012/168443A2 et EP1914604A1 divulgue un mécanisme de compensation agencé en sortie de barillet et permettant de compenser les variations du couple sortant du barillet afin de délivrer un couple sensiblement constant au mouvement horloger.

Les brevets CH287276 et US167,372 divulguent d'autres constructions de barillets destinées à limiter les variations du couple délivré, par action directe sur le ressort de barillet.

On notera également l'enseignement de la demande de brevet EP2515185A1 qui part du principe que le barillet traditionnel ne peut pas permettre d'obtenir le couple constant souhaité. Ainsi, ce document divulgue la construction d'une source d'énergie mécanique comprenant un arbre et une couronne coaxiaux et libres de tourner l'un par rapport à l'autre, un ressort réalisé sous la forme d'une poutre déformable de manière élastique étant logé à l'intérieur de la couronne. Cette construction comporte un organe d'entrée agencé en prise avec un mécanisme de remontage du ressort et un organe de sortie agencé en prise avec un mobile d'un mouvement horloger pour permettre au ressort de libérer son énergie dans le mouvement horloger sous la forme d'un couple de sortie sensiblement constant. L'un de ces organes coopère avec l'arbre et l'autre avec la couronne. Pour réguler la valeur du couple délivré, la construction comprend également un mécanisme de régulation du couple de sortie agencé pour agir sur le ressort et en faire varier la longueur active en fonction de son état de charge.

### Divulgation de l'invention

Un but principal de la présente invention est de proposer une construction alternative d'une source d'énergie mécanique du type qui vient d'être décrit, comprenant un mécanisme de régulation permettant de réduire autant que possible les variations du couple sortant directement du barillet lorsque l'état de charge du ressort de barillet varie entre ses valeurs minimale et maximale. En agissant directement sur le barillet lui-même, il n'y a aucun besoin de rajouter un mécanisme de compensation à la sortie du barillet. De préférence, on accomplit ce but en limitant l'impact en termes d'encombrement global de la source d'énergie, notamment par limitation du nombre de composants supplémentaires nécessaires à l'extérieur du barillet.

A cet effet, la présente invention concerne plus particulièrement une source d'énergie mécanique, pour mouvement horloger, du type mentionné plus haut, caractérisée par le fait que la source d'énergie mécanique comprend un mécanisme de régulation incluant un organe de contrôle agencé pour coopérer avec le ressort et en définir une longueur active variable en fonction de l'état de charge du ressort de barillet afin de limiter la variation du couple de sortie en référence à la variation de couple constatée avec un barillet équivalent de construction conventionnelle.

Grâce à ces caractéristiques, la valeur de la longueur active du ressort de barillet est définie en permanence comme une fonction de l'état de charge du ressort, pour réguler la valeur du couple délivré au mouvement horloger, de telle manière que, dans le meilleur des cas, cette valeur reste sensiblement constante quel que soit l'état de charge du ressort de barillet.

Suivant un mode de réalisation préféré, le mécanisme de régulation comprend un support portant l'organe de contrôle et présentant une première liaison cinématique avec le tambour et une deuxième liaison cinématique avec l'arbre, de telle manière que sa position en référence aux portions de liaison du ressort varie en fonction de l'état de charge du ressort.

Le support est préférablement agencé pour être mobile en rotation, en référence au barillet, en étant coaxial à l'arbre et au tambour. Dans ce cas, le support peut avantageusement être pivoté au moins indirectement sur l'arbre.

Suivant une variante de réalisation préférée, l'organe de contrôle est agencé sur le support de telle manière qu'il soit susceptible de se déplacer suivant une direction sensiblement radiale en référence au support. En outre, l'organe de contrôle comporte avantageusement un doigt agencé entre deux spires du ressort pour exercer une pression sensiblement radiale sur l'une des deux spires, sous l'effet de l'action d'un organe élastique et de manière à définir une région de contact, pour verrouiller la spire contre le tambour par compression, et neutraliser une portion du ressort sensiblement comprise entre la seconde portion de liaison et la région de contact.

En ce qui concerne l'entraînement du support, on peut prévoir que le mécanisme de régulation comporte au moins un satellite monté pivotant sur le tambour et comprenant une première roue, agencée en prise avec une roue solaire solidaire de l'arbre, ainsi qu'une deuxième roue, agencée en prise avec une roue dentée solidaire du support, les première et deuxième roues étant solidaires en rotation.

Le support peut alors avantageusement présenter la forme d'un disque agencé libre de pivoter sur l'arbre et de manière à être guidé par une surface de guidage du tambour.

La présente invention concerne également un mouvement horloger comportant une source d'énergie mécanique présentant les caractéristiques qui viennent d'être exposées, ainsi qu'une pièce d'horlogerie munie d'un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue de dessus en perspective simplifiée illustrant des détails de construction d'une source d'énergie mécanique pour mouvement horloger selon un mode de réalisation préféré de l'invention;
- la figure 2 représente une vue de dessus en perspective simplifiée, similaire à la vue de la figure 1, sur laquelle des détails de construction supplémentaires sont illustrés;
- la figure 3 représente une vue en perspective et en coupe simplifiée de la source d'énergie mécanique selon le mode de réalisation préféré partiellement illustré sur la figure 1, dans un premier état de fonctionnement, et
- la figure 4 représente une vue en perspective et en coupe simplifiée similaire à la vue de la figure 3, dans un deuxième état de fonctionnement.

### Mode(s) de réalisation de l'invention

Les figures 1 et 2 représentent une même vue de dessus en perspective simplifiée d'une partie d'une source d'énergie mécanique selon un mode de réalisation préféré de la présente invention.

La source d'énergie mécanique comporte un barillet 1 présentant des éléments de bâti de type conventionnel, c'est-à-dire un tambour 2 pivoté sur un arbre 4, ces deux organes étant coaxiaux. L'arbre 4 est ici destiné à être pivoté entre deux éléments de bâti du mouvement horloger (non représenté) de manière usuelle, à titre non limitatif.

Le barillet 1 contient un ressort de barillet 6, agencé généralement autour de l'arbre en formant une courbe en spirale, et est fermé par un couvercle 8 (figures 3 et 4).

Une bonde 10 est par ailleurs engagée sur l'arbre 4 pour permettre l'assemblage d'une première portion de liaison du ressort 6 à l'arbre, typiquement son extrémité interne. De manière conventionnelle, il est également prévu d'assembler une seconde portion de liaison du ressort 6 au tambour 2, généralement son extrémité externe.

A titre illustratif non limitatif, l'arbre 4 remplit ici la fonction d'organe d'entrée du barillet, en étant destiné à être entraîné en rotation par un train de remontage, de manière classique, pour recharger le ressort de barillet 6. Le tambour 2 remplit le rôle d'organe de sortie, pour permettre au ressort de barillet de libérer son énergie mécanique dans le mouvement horloger par son intermédiaire, et est destiné à engrener avec un mobile du mouvement. Bien entendu, l'homme du métier pourra adapter le présent enseignement en fonction de ses propres besoins sans sortir du cadre de l'invention, notamment en inversant les fonctions d'entrée et de sortie tel qu'elles sont attribuées ici à l'arbre et au tambour.

La source d'énergie mécanique selon la présente invention comprend en outre un mécanisme de régulation du couple délivré par le barillet au mouvement horloger.

De manière générale, le couple d'un ressort spiral en flexion dépend de son module d'élasticité (E), de son moment quadratique (e³, h), de sa longueur (L) et de son angle d'armage (θ), c'est-à-dire l'angle séparant ses deux extrémités l'une de l'autre (les deux portions de liaison du ressort ici), et répond à la relation suivante:$C \left(θ\right) = \frac{E ⋅ {e}^{3} ⋅ h}{12 ⋅ L} ⋅ θ$

La Demanderesse a cherché une solution pour prendre en compte la variation de l'angle d'armage au cours du temps et réguler la valeur du couple délivré en conséquence, de telle manière que cette dernière reste la plus constante possible, en tout cas de telle manière qu'elle présente une variation limitée en référence à la variation constatée avec un barillet équivalent de construction conventionnelle.

A cet effet, la Demanderesse a développé une construction comportant un mécanisme de régulation faisant varier la longueur active du ressort de barillet 6 en fonction de son état de charge, autrement dit, de telle manière que L devient dépendant de θ pour maintenir généralement constante la valeur de C présentée ci-dessus. On obtient ainsi la nouvelle relation suivante, valable pour la source d'énergie selon la présente invention: $C \left(θ\right) = \frac{E ⋅ {e}^{3} ⋅ h}{12} ⋅ \frac{θ}{L \left(θ\right)}$ dans laquelle le rapport $\frac{θ}{L \left(θ\right)}$ est sensiblement constant.

Selon le mode de réalisation illustré, le mécanisme de régulation comprend des composants permettant de mesurer l'état de charge du ressort de barillet 6, visibles sur la figure 1.

Plus précisément, le mécanisme de régulation comprend une roue solaire 12 solidaire en rotation de l'arbre 4. On peut avantageusement prévoir que la roue solaire 12 soit assemblée à friction sur l'arbre 4, de telle manière qu'elle ne soit pas entraînée par l'arbre lorsque le remontage est actionné alors que le ressort est déjà dans son état de charge maximale. Alternativement, un débrayage peut aussi être envisagé ailleurs dans le train de remontage.

On relèvera le fait que si des barillets communément dénommés "un tour" sont connus, les barillets typiques utilisés actuellement sont réalisés avec une amplitude d'armage s'étendant sur plusieurs tours (le plus souvent sur huit tours). En tout état de cause, la mise en oeuvre de la présente invention n'est pas limitée par cette amplitude d'armage. L'homme du métier pourra adapter le présent enseignement sans difficulté particulière en fonction de ses propres besoins sans sortir du cadre de l'invention.

En outre, le mécanisme de régulation comprend deux satellites 14 montés libres en rotation sur le tambour 2 et dont chacun comporte des première et deuxième roues 16, 18 solidaires en rotation (les premières roues 16 étant visibles sur les coupes des figures 3 et 4). La première roue 16 de chaque satellite 14 est agencée en prise avec la roue solaire 12, tandis que la deuxième roue 18 de chaque satellite 14 est agencée en prise avec la denture interne d'une roue périphérique 20 en forme de couronne.

Ainsi, la roue périphérique 20 est entraînée en rotation dans un premier sens lorsque le ressort de barillet se charge et dans le sens opposé lorsque le ressort de barillet se décharge, ce qui la rend apte à constituer un indicateur de l'état de charge du ressort.

Le rapport k de démultiplication de ce train de rouage permet de gérer la vitesse de rotation de la roue périphérique par rapport à la roue solaire (et donc la vitesse de rotation du mobile par rapport à la vitesse de de charge/décharge du ressort).

La roue périphérique 20 présente une pluralité d'encoches 22 à sa périphérie externe pour assurer l'indexation angulaire d'un support 24, illustré sur les figures 2, 3 et 4, dont des organes de positionnement 26 de forme complémentaire aux encoches assurent que la roue 20 et le support 24 sont solidaires en rotation.

Le support 24 présente la forme générale d'un disque dans lequel un évidement 30 est ménagé, dans la direction de son épaisseur, sur une superficie représentant ici un peu moins d'un quart de sa surface totale, à titre illustratif non limitatif.

Le support 24 porte un organe de contrôle 32 de la longueur active du ressort de barillet 6, agencé dans l'évidement 30.

L'organe 32 comprend une base allongée 34 portant une patte de guidage 36 à une première extrémité et un doigt 38, sensiblement parallèle à l'arbre de barillet 4 et dont la fonction sera exposée plus loin, à proximité de sa seconde extrémité.

Par ailleurs, un organe élastique de rappel 40 est également agencé dans l'évidement 30 pour exercer une force de pression sur l'organe de contrôle 32, tendant à le repousser ici en direction de la paroi du tambour 2.

Une plaque 42 en forme générale de disque recouvre le support 24 pour définir un chemin de guidage pour l'organe de contrôle 32. A cet effet, le support 24 présente également une ouverture 44 allongée s'étendant suivant une direction sensiblement radiale, dont la largeur est inférieure à celle de la patte de guidage 36. On comprend alors que l'organe de contrôle 32 est enfermé entre le support 24 et la plaque 42 de telle manière qu'il ne peut présenter qu'un mouvement de translation sensiblement radiale. La plaque 42 est rendue solidaire du support 24 de toute manière adaptée, ici préférablement par mise en place de vis dans des trous 46.

Les figures 3 et 4 représentent partiellement la source d'énergie mécanique qui vient d'être décrite dans des vues similaires, en perspective et en coupe, le ressort de barillet 6 étant visible.

La figure 3 illustre la source d'énergie mécanique alors que le ressort de barillet 6 est dans ou proche de son état de charge maximale, tandis que la figure 4 l'illustre alors que le ressort de barillet 6 est proche de son état de charge minimale.

Le doigt 38 est réalisé en un matériau tel qu'il peut glisser le long du ressort de barillet 6 avec peu de frottements. Il peut être en tout matériau adapté, par exemple en acier revêtu d'ADLC, sans sortir du cadre de la présente invention. Dans une autre réalisation, cette fonction peut être réalisée par un galet pivotant sur un axe.

Le doigt 38 est inséré entre deux spires adjacentes du ressort de barillet 6 pour exercer une pression sensiblement radiale sur la spire située à l'extérieur, sous l'effet de l'action de l'organe élastique de rappel 40. Le doigt 38 définit ainsi une région de contact sur le ressort 6, par pression sur laquelle il verrouille la spire extérieure contre le tambour 2, par compression, et neutralise la portion du ressort sensiblement comprise entre l'extrémité externe du ressort et la région de contact concernée.

Le verrouillage de la spire est réalisé directement contre la paroi du tambour 2 lorsqu'il s'agit de la dernière spire sur laquelle s'appuie le doigt 38. Il s'agit en particulier du cas illustré sur la figure 3, lorsque la charge du ressort de barillet est dans ou proche de sa valeur maximale.

Autrement, le support 24 est entraîné en rotation d'une manière définie par les deux chaînes cinématiques qui le lient, par l'intermédiaire des satellites 14, d'une part, à l'arbre de barillet et, d'autre part, au tambour. Comme mentionné plus haut, le mécanisme de régulation comporte un engrenage différentiel présentant une sortie commandée à partir des déplacements de l'arbre et du tambour et agencée pour assurer l'entraînement du support 24. Aussi, ce dernier est entraîné en rotation d'une manière telle que sa position angulaire est représentative de l'état de charge du ressort de barillet 6.

Lorsque le ressort se décharge, le doigt 38 suit une courbe en spirale et passe progressivement d'une spire à la suivante en direction de l'arbre de barillet 4.

Finalement, lorsque le ressort est quasiment complètement déchargé, comme illustré sur la figure 4, quasiment toutes les spires sont collées les unes aux autres en étant comprimées contre la paroi du tambour 2 par le doigt 38.

Dans ce cas, la longueur active du ressort est minimale ou presque, ce qui permet de délivrer un couple en sortie de barillet de valeur sensiblement égale à la valeur du couple lorsque le ressort est complètement chargé, situation dans laquelle la longueur active est maximale.

On obtient ainsi un mécanisme de régulation grâce auquel le couple délivré au mouvement horloger présente une variation limitée en référence à la variation de couple constatée avec un barillet équivalent de construction conventionnelle, voire est sensiblement constant sur toute la plage d'utilisation du ressort de barillet, en termes de charge, dans le meilleur des cas.

On notera que la construction selon le mode de réalisation préféré qui vient d'être décrit permet d'obtenir une source d'énergie mécanique améliorée, tout en limitant autant que possible l'impact en termes d'encombrement global de la source d'énergie.

On notera encore qu'une modification du rapport k de démultiplication du train de rouage épicycloïdal agencé à l'intérieur du barillet permet, en pratique, de modifier légèrement l'allure de la courbe de décharge du barillet, et donc la variation effective du couple sur la plage d'utilisation du ressort de barillet.

Par ailleurs, on peut avantageusement prévoir que le support 24 repose au moins indirectement sur une surface de guidage 50 du tambour 2 pour améliorer sa stabilité, tel que cela ressort des figures 3 et 4.

Selon une variante, le mécanisme de régulation qui vient d'être décrit peut comprendre plusieurs doigts d'appui 38 pour répartir la charge sur le ressort 6. Dans ce cas, l'organe élastique de rappel 40 peut avoir par exemple la forme d'un spiral afin d'agir sur tous les doigts 38.

De manière générale, la source d'énergie mécanique telle qu'elle vient d'être décrite peut être combinée à des solutions complémentaires déjà connues sans sortir du cadre de l'invention, comme par exemple la réalisation d'un ressort de barillet de section variable ou encore avec un mode de pliage particulier, tel que mentionné dans la partie relative à l'art antérieur.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple les formes ou le mode d'implantation des composants du mécanisme de régulation dans le barillet tels qu'illustrés et décrits, voire le mode de liaison du ressort au tambour et à l'arbre. Une partie des composants peut également être agencée à l'extérieur du barillet sans sortir du cadre de l'invention.

En effet, on peut prévoir en alternative à ce qui a été décrit que le support 24 portant le doigt 38 est fixe en référence au tambour mais que le doigt lui-même est entraîné en rotation, d'une manière qui dépendrait de l'état de charge du ressort, pour agir sur une spire et, par exemple, extraire une portion plus ou moins longue du ressort hors du tambour, pour la neutraliser, et modifier ainsi la longueur active. Dans ce cas, le doigt serait avantageusement réalisé en un matériau choisi de telle manière que des frottements importants surviendraient entre le doigt et le ressort, par exemple du caoutchouc. On comprend alors que la seconde portion de liaison du ressort au tambour (externe) ne serait pas unique mais plutôt qu'elle se déplacerait le long du ressort en fonction de l'état de charge de ce dernier.

On peut également prévoir, en alternative au mode de réalisation décrit, que le doigt 38 subit une force de pression exercée par l'organe élastique orientée en direction de l'arbre de barillet 4, pour neutraliser la portion du ressort située entre son extrémité interne et la région de contact correspondante.

L'homme du métier ne rencontrera pas de difficulté particulière pour adapter le contenu de la présente divulgation à ses propres besoins et mettre en oeuvre une source d'énergie mécanique pour mouvement horloger comprenant un mécanisme de régulation agencé pour contrôler la longueur active du ressort de barillet en fonction de son état de charge, sans sortir du cadre de l'invention.

## Revendications

1. Source d'énergie mécanique, pour mouvement horloger, comportant un barillet (1) comprenant un arbre (4) et un tambour (2), coaxiaux et libres de tourner l'un par rapport à l'autre, ledit tambour (2) logeant un ressort (6) agencé en spirale autour dudit arbre (4) et présentant une première portion de liaison reliée audit arbre (4) et une seconde portion de liaison reliée audit tambour (2), ledit barillet (1) comprenant
- un organe d'entrée destiné à être agencé en prise avec un mécanisme de remontage du mouvement horloger pour permettre de charger ledit ressort (6),
- un organe de sortie destiné à être agencé en prise avec un mobile du mouvement horloger pour permettre audit ressort (6) de libérer son énergie dans le mouvement horloger, sous la forme d'un couple de sortie,
la source d'énergie comportant en outre un mécanisme de régulation incluant un organe de contrôle (32) agencé pour coopérer avec ledit ressort (6) et en définir une longueur active variable en fonction de l'état de charge du ressort de barillet afin de limiter la variation du couple de sortie.

2. Source d'énergie mécanique selon la revendication 1, comportant un support (24) portant ledit organe de contrôle (32) et présentant une première liaison cinématique avec ledit tambour (2) et une deuxième liaison cinématique avec ledit arbre (4), de telle manière que sa position en référence auxdites première et seconde portions de liaison dudit ressort (6) varie en fonction de l'état de charge dudit ressort (6).

3. Source d'énergie selon la revendication 2, **caractérisée en ce que** ledit support (24) est agencé pour être mobile en rotation, en référence audit barillet (1), en étant coaxial audit arbre (4) et audit tambour (2).

4. Source d'énergie selon la revendication 2 ou 3, **caractérisée en ce que** ledit support (24) est pivoté au moins indirectement sur ledit arbre (4).

5. Source d'énergie selon l'une des revendications 2 à 4, **caractérisée en ce que**
ledit organe de contrôle (32) est agencé sur ledit support (24) de telle manière qu'il soit susceptible de se déplacer suivant une direction sensiblement radiale en référence audit support (24) et,
**en ce que** ledit organe de contrôle (32) comporte au moins un doigt (38) agencé entre deux spires dudit ressort (6) pour exercer une pression sensiblement radiale sur l'une desdites deux spires, sous l'effet de l'action d'un organe élastique (40) et de manière à définir au moins une région de contact, pour verrouiller ladite spire contre ledit tambour (2), par compression, et neutraliser une portion dudit ressort (6) sensiblement comprise entre ladite seconde portion de liaison et ladite région de contact.

6. Source d'énergie selon l'une des revendications 2 à 5, **caractérisée en ce que** ledit mécanisme de régulation comporte un engrenage différentiel (12, 14, 16, 18, 20) présentant une sortie (20) commandée à partir des déplacements dudit arbre (4) et dudit tambour (2) et agencée pour assurer l'entraînement dudit support (24).

7. Source d'énergie selon la revendication 6, **caractérisée en ce que** ledit mécanisme de régulation comporte au moins un satellite (14) monté pivotant sur ledit tambour (2) et comprenant une première roue (16) agencée en prise avec une roue solaire (12) solidaire dudit arbre (4) ainsi qu'une deuxième roue (18) agencée en prise avec une roue dentée (20) solidaire en rotation dudit support (24), lesdites première et deuxième roues (16, 18) étant solidaires l'une de l'autre en rotation.

8. Source d'énergie mécanique selon la revendication 7, **caractérisée en ce que** ledit support (24) présente la forme d'un disque agencé libre de pivoter sur ledit arbre (4) et de manière à être guidé par une surface de guidage (50) dudit tambour (2).

9. Source d'énergie mécanique selon les revendications 7 et 8, **caractérisée en ce que** ladite roue dentée (20) solidaire dudit support (24) présente une denture interne agencée en prise avec ladite deuxième roue (18).

10. Mouvement horloger (1) comportant une source d'énergie mécanique selon l'une des revendications 1 à 9.

11. Pièce d'horlogerie comportant un mouvement horloger selon la revendication 10.

## Patentansprüche

1. Mechanische Energiequelle für Uhrwerk, aufweisend ein Federhaus (1), umfassend eine Welle (4) und eine Trommel (2), die koaxial und frei zueinander drehbar sind, wobei die Trommel (2) eine Feder (6) aufnimmt, die spiralförmig um die Welle (4) angeordnet ist und einen ersten Verbindungsabschnitt, der mit der Welle (4) verbunden ist, und einen zweiten Verbindungsabschnitt, der mit der Trommel (2) verbunden ist, aufweist, wobei das Federhaus (1) umfasst
- ein Eingangsorgan, das bestimmt ist, im Eingriff mit einem Aufzugmechanismus des Uhrwerks ausgebildet zu sein, um das Spannen der Feder (6) zu erlauben,
- ein Ausgangsorgan, das bestimmt ist, im Eingriff mit einem Drehteil des Uhrwerks ausgebildet zu sein, um der Feder (6) zu erlauben, ihre Energie im Uhrwerk in Form eines Ausgangsmoments freizugeben,
wobei die Energiequelle einen Reguliermechanismus weiter umfasst, der ein Steuerorgan (32) einschließt, das ausgebildet ist, um mit der Feder (6) zusammenzuwirken und davon eine variable aktive Länge in Abhängigkeit vom Spannzustand der Feder des Federhauses zu definieren, um die Schwankung des Ausgangsmoments zu begrenzen.

2. Mechanische Energiequelle nach Anspruch 1, aufweisend einen Halter (24), der das Steuerorgan (32) trägt und eine erste kinematische Verbindung mit der Trommel (2) und eine zweite kinematische Verbindung mit der Welle (4) derart aufweist, dass seine Referenzposition zum ersten und zweiten Verbindungsabschnitt der Feder (6) in Abhängigkeit vom Spannzustand der Feder (6) schwankt.

3. Energiequelle nach Anspruch 2, **dadurch gekennzeichnet, dass** der Halter (24) ausgebildet ist, um in Bezug auf das Federhaus (1) rotierend beweglich zu sein, wobei er zur Welle (4) und zur Trommel (2) koaxial ist.

4. Energiequelle nach Anspruch 2 oder 3, **dadurch gekennzeichnet, dass** der Halter (24) mindestens indirekt auf der Welle (4) geschwenkt wird.

5. Energiequelle nach einem der Ansprüche 2 bis 4, **dadurch gekennzeichnet, dass**
das Steuerorgan (32) auf dem Halter (24) derart ausgebildet ist, dass es imstande ist, sich gemäß einer etwa radialen Richtung in Bezug zum Halter (24) zu verlagern, und
dass das Steuerorgan (32) mindestens einen Finger (38) aufweist, der zwischen zwei Windungen der Feder (6) ausgebildet ist, um aufgrund der Wirkung eines elastischen Organs (40) einen etwa radialen Druck auf eine der zwei Windungen auszuüben und derart, dass mindestens eine Kontaktregion definiert wird, um die Windung durch Kompression gegen die Trommel (2) zu verriegeln und einen Abschnitt der Feder (6) zu neutralisieren, der sich etwa zwischen dem zweiten Verbindungsabschnitt und der Kontaktregion befindet.

6. Energiequelle nach einem der Ansprüche 2 bis 5, **dadurch gekennzeichnet, dass** der Reguliermechanismus ein Differentialgetriebe (12, 14, 16, 18, 20) aufweist, das einen Ausgang (20) aufweist, der durch Verlagerungen der Welle (4) und der Trommel (2) gesteuert wird und ausgebildet ist, um das Antreiben des Halter (24) zu sichern.

7. Energiequelle nach Anspruch 6, **dadurch gekennzeichnet, dass** der Reguliermechanismus mindestens ein Planetenrad (14) aufweist, das schwenkend auf der Trommel (2) angebracht ist und ein erstes Rad (16), das im Eingriff mit einem Sonnenrad (12), das mit der Welle (4) fest verbunden ist, sowie ein zweites Rad (18), das im Eingriff mit einem Zahnrad (20), das mit dem Halter (24) rotierend fest verbunden ist, umfasst, wobei das erste und zweite Rad (16, 18) rotierend fest miteinander verbunden sind.

8. Mechanische Energiequelle nach Anspruch 7, **dadurch gekennzeichnet, dass** der Halter (24) die Form einer Scheibe aufweist, die frei schwenkbar auf der Welle (4) und derart ausgebildet ist, dass er von einer Führungsfläche (50) der Trommel (2) führbar ist.

9. Mechanische Energiequelle nach den Ansprüchen 7 und 8, **dadurch gekennzeichnet, dass** das mit dem Halter (24) fest verbundene Zahnrad (20) eine Innenzahnung aufweist, die im Eingriff mit dem zweite Rad (18) ausgebildet ist.

10. Uhrwerk (1), aufweisend eine mechanische Energiequelle nach einem der Ansprüche 1 bis 9.

11. Uhr, aufweisend ein Uhrwerk nach Anspruch 10.

## Claims

1. A mechanical energy source for a clockwork movement, including a barrel (1) comprising an arbor (4) and a drum (2), which are coaxial and free to rotate relative to one another, said drum (2) housing a spring (6) arranged in a spiral around said arbor (4) and having a first connecting portion connected to said arbor (4) and a second connecting portion connected to said drum (2), said barrel (1) comprising
- an input member intended to be arranged engaged with a winding mechanism of the clockwork movement to make it possible to load said spring (6),
- an output member intended to be arranged engaged with a wheel of the clockwork movement to allow said spring (6) to release its energy into the clockwork movement, in the form of an output torque,
the mechanical energy source further including a regulating mechanism including a control organ (32) arranged to cooperate with said spring (6) and to define an active length thereof that is variable as a function of the load state of the barrel spring in order to limit the variation of the output torque.

2. The mechanical energy source according to claim 1, including a support (24) carrying said control organ (32) and having a first kinematic connection with said drum (2) and a second kinematic connection with said arbor (4), such that its position in reference to said first and second connecting portions of said spring (6) varies as a function of the load state of said spring (6).

3. The energy source according to claim 2, **characterized in that** said support (24) is arranged to be rotatable, in reference to said barrel (1), while being coaxial to said arbor (4) and said drum (2).

4. The energy source according to claim 2 or 3, **characterized in that** said support (24) is pivoted at least indirectly on said arbor (4).

5. The energy source according to one of claims 2 to 4, **characterized in that**
said control organ (32) is arranged on said support (24) such that it is able to move in a direction substantially radial in reference to said support (24), and
**in that** said control organ (32) includes at least one finger (38) arranged between two turns of said spring (6) to exert a substantially radial pressure on one of said two turns, under the effect of the action of an elastic organ (40) and so as to define at least one contact region, to lock said turn against said drum (2), by compression, and to neutralize a portion of said spring (6) substantially comprised between said second connecting portion and said contact region.

6. The energy source according to one of claims 2 to 5, **characterized in that** said regulating mechanism includes a differential gear (12, 14, 16, 18, 20) having an output (20) commanded from movements of said arbor (4) and said drum (2) and arranged to ensure the driving of said support (24).

7. The energy source according to claim 6, **characterized in that** said regulating mechanism includes at least one planetary wheel (14) mounted pivoting on said drum (2) and comprising a first wheel (16) arranged engaged with a solar wheel (12) secured to said arbor (4) as well as a second wheel (18) arranged engaged with a gear wheel (20) secured in rotation with said support (24), said first and second wheels (16, 18) being secured to one another in rotation.

8. The mechanical energy source according to claim 7, **characterized in that** said support (24) is in the form of a disc arranged free to pivot on said arbor (4) and so as to be guided by a guide surface (50) of said drum (2).

9. The mechanical energy source according to claims 7 and 8, **characterized in that** said gear wheel (20) secured to said support (24) has inner teeth arranged engaged with said second wheel (18).

10. A clockwork movement (1) including a mechanical energy source according to one of claims 1 to 9.

11. A timepiece including a clockwork movement according to claim 10.
